# EUROPÄISCHE PATENTSCHRIFT

(11) **EP 0 936 169 B1**
(45) Veröffentlichungstag und Bekanntmachung des Hinweises auf die Patenterteilung: **07.05.2003**
(21) Anmeldenummer: 99100357.5
(22) Anmeldetag: 14.01.1999
(51) Int. Cl.: B65H 29/66, B65H 29/60

(54) **Vorrichtung und Verfahren zum Aufteilen eines Stromes aus Signaturen**
Device and method for subdividing a stream of signatures
Dispositif et méthode pour scinder un courant de cahiers

(30) Priorität: 09.02.1998 US 20644
(43) Veröffentlichungstag der Anmeldung: 18.08.1999
(73) Patentinhaber: Heidelberger Druckmaschinen Aktiengesellschaft, 69115 Heidelberg (DE)
(72) Erfinder: Cote, Kevin Lauren, Durham NH 03824 (US); Curley, Richard Daniel, Dover NH 03820 (US); Pollock, David Clare, Somersworth, NH 03878 (US)
(74) Vertreter: Hörschler, Wolfram Johannes, Dipl.-Ing.

(56) Entgegenhaltungen:
- EP-A- 0 091 582
- WO-A-94/13566
- WO-A-94/13567
- CH-A- 667 858
- CH-A- 677 480
- DE-A- 2 417 614

## Beschreibung

Die vorliegende Erfindung betrifft im allgemeinen ein Auslegesystem für in einer Druckmaschine bedruckte Signaturen und im besonderen eine Vorrichtung und ein Verfahren zum Aufteilen von Signaturen.

Es sind Signaturauslegevorrichtungen bekannt, bei denen Greifer die Signaturen eines aus einem Falzapparat kommenden Stroms von Signaturen ergreifen und diese alternierend aufteilen, um zwei separate Ströme zu bilden. Jedoch erfordert die Verwendung von Greifern für das Aufteilen eines Signaturstroms einen Mechanismus, der kostspielig und kompliziert ist.

Es sind auch Stoßkurven bekannt, bei denen eine Änderung der Transportrichtung der Signaturen von "Falz zur Seite" in "Falz voraus" vom Gewicht der Signaturen und der Transportbänder abhängig ist. Jedoch können solche herkömmlichen Stoßkurven nicht für das Aufteilen eines einzigen Stroms von Signaturen in zwei Ströme verwendet werden.

WO94/13566 beschreibt eine Vorrichtung zum Transportieren eines Stromes sich überlappender Druckprodukte, wobei die Druckprodukte in Form eines Schuppenstromes entlang einer ersten Förderstrecke in einem Winkel zu einer zweiten Förderstrecke gefördert werden. Der Schuppenstrom erreicht am Ende der ersten Förderstrecke eine Stufe, an der die Druckprodukte von den Bändern der ersten Förderstrecke auf ein Band der zweiten Förderstrecke überführt werden. Auf dem Band werden jeweils zwei Druckprodukte nebeneinanderliegend in Richtung der zweiten Förderstrecke weiter transportiert.

Des Weiteren offenbart WO94/13567 eine Einrichtung zum Fördern und Trennen von gefalteten Druckprodukten, wobei die Druckprodukte von einem Förderorgan in Form eines Schuppenstromes in einer Förderrichtung gefördert werden und die Druckprodukte von Auszugsbändern erfasst und im Winkel aus dem Schuppenstrom herausgezogen werden. Der Schuppenstrom des Förderorgans ist dabei derart aufgebaut, dass die Druckprodukte versetzt zu den Druckprodukten A liegen und von den Auszugsbändern an einer durch den Versatz zugänglichen Stelle der Druckprodukte ergriffen und von dem Schuppenstrom getrennt werden können.

Die vorliegende Erfindung sieht eine Signaturauslegevorrichtung vor, durch die ein Hauptstrom von Signaturen in einen ersten Teilstrom und in einen zweiten Teilstrom aufgeteilt wird. Die Signaturauslegevorrichtung umfaßt:
eine winkelige Transporteinrichtung zum Transportieren mindestens eines Paares von Signaturen in eine zur ursprünglichen Transportrichtung des Hauptstroms abgewinkelte Transportrichtung (11); und eine weitere Fördereinrichtung zum Fördern des Paares von Signaturen in eine weitere, von der abgewinkelten Transportrichtung unterschiedliche Förderrichtung, wobei
die winkelige Transporteinrichtung Förderelemente aufweist, welche die Signaturen in Gruppen von mindestens zwei Signaturen aus der ursprünglichen Transportrichtung des Hauptstromes in die abgewinkelte Transportrichtung transportieren, wobei die Signaturen ihre ursprüngliche Orientierung beibehalten; und
die weitere Fördereinrichtung die Gruppe von Signaturen zu einer Ablenkeinrichtung transportiert, wobei beim Verlassen der winkeligen Transporteinrichtung eine seitliche Abstufung zwischen den Signaturen der Gruppe von Signaturen geschaffen wird, und wobei die Ablenkeinrichtung den ersten Teilstrom und den zweiten Teilstrom erzeugt.

Aufteileinrichtung, die die erste Signatur kontaktiert, nachdem die seitliche Abstufung erfolgt ist, und in den ersten Teilstrom leitet.

Die vorliegende Erfindung umfaßt auch ein Verfahren für das Aufteilen eines Hauptstroms von in einer ersten Orientierung angeordneten Signaturen in mindestens zwei Teilströme. Das Verfahren umfaßt die Schritte:
Transportieren des Hauptstroms in eine ursprüngliche Transportrichtung ;
Transportieren der Signaturen in Gruppen von mindestens zwei Signaturen in eine zur ursprünglichen Transportrichtung abgewinkelte Transportrichtung, wobei die Signaturen in der abgewinkelten Richtung die erste Orientierung beibehalten; weiteres Fördern jeder Gruppe von Signaturen in eine weitere, von der abgewinkelten Transportrichtung unterschiedliche Förderrichtung, wobei beim Verlassen der winkeligen Transporteinrichtung eine seitliche Abstufung zwischen den Signaturen der Signaturgruppe geschaffen wird; und
Teilen der Gruppe von Signaturen, um einen ersten Teilstrom und einen zweiten Teilstrom zu bilden.

Somit wird durch die vorliegende Erfindung eine Aufteilung der Signaturen ohne den Einsatz komplizierter mechanischer Einrichtungen und ohne Abhängigkeit vom Gewicht der Signaturen erzielt.

Die vorliegende Erfindung wird in der folgenden Beschreibung bevorzugter Ausführungsbeispiele im Zusammenhang mit den beigefügten, nachstehend aufgeführten Zeichnungen näher erläutert.

Es zeigen:
- Fig. 1: einen Falzapparat, aus dem ein Strom von Signaturen austritt, der von der Aufteileinrichtung der vorliegenden Erfindung aufgeteilt wird;
- Fig. 2: eine Draufsicht der Aufteileinrichtung der vorliegenden Erfindung mit einer ersten Ausführungsform der winkeligen Transporteinrichtung;
- Fig. 3: eine alternative Ausführungsform der winkeligen Transporteinrichtung der vorliegenden Erfindung.

Fig. 1 zeigt einen Falzapparat 1, aus dem ein Hauptstrom 30 von Signaturen 2 austritt. Die Signaturen 2 in dem Hauptstrom 30 sind schuppenförmig und mit dem Falz zur Seite orientiert angeordnet und sind alternierend als "A"- und "B"-Signaturen bezeichnet. Die Signaturen 2 des Hauptstroms 30 werden dann durch einen winkeligen Transportbereich 3 fortbewegt. Nach dem Verlassen des winkeligen Transportbereichs 3 werden die Signaturen in zwei separate Teilströme aufgeteilt, wobei der eine Teilstrom 5 die A-Signaturen und der andere Teilstrom 6 die B-Signaturen enthält.

Fig. 2 zeigt die Signaturauslegevorrichtung der vorliegenden Erfindung im Detail. Die Signaturen 2 in dem Hauptstrom 30 werden von Transportbändern 8 mit einer "Falz-zur-Seite"-Orientierung in eine erste Transportrichtung 7 transportiert. Die Falzkanten 10 der Signaturen 2 sind in diesem Bereich aufeinander ausgerichtet.

Wenn die Signaturen 2 den winkeligen Transportbereich 3 erreicht haben, wird ein Paar 12 von Signaturen, das aus einer "A"-Signatur und einer "B"-Signatur besteht, durch auf einem oberen Transportband 16 angeordnete Förderelemente 17 von oben herab kontaktiert. Von den Förderelementen 17, die vorzugsweise aus Gummi bestehen, kontaktiert ein Förderelement die "A"-Signatur und ein weiteres die "B"-Signatur. Das Paar von Signaturen ist somit von oben her durch die Förderelemente 17 auf dem oberen Transportband 16 und von unten her durch ein unteres, nicht gezeigtes Transportband, das vorzugsweise flach ist, ergriffen. Die Transportbänder erstrecken sich vorzugsweise um einen Winkel von 45°, so daß das Paar 12 von Signaturen innerhalb des winkeligen Transportbereichs 3 in eine zur ursprünglichen Transportrichtung abgewinkelte Transportrichtung 11 fortbewegt wird. Die Falzkanten 10 des Signaturpaares 12 erstrecken sich parallel zur ersten Transportrichtung 7, während sich das Signaturpaar im winkeligen Transportbereich 3 befindet. Somit behalten die Signaturen 2 ihre ursprüngliche Orientierung im winkeligen Transportbereich 3, obwohl sie um einen Winkel fortbewegt werden.

Wenn das Signaturpaar 12 den winkeligen Transportbereich 3 verläßt, werden die Falzkanten 10 des Signaturpaares 12 von einem Paar oberer Transportbänder 18 kontaktiert, das sich in eine weitere Transportrichtung 19 bewegt. Die Signaturen 2 werden somit in die Transportrichtung 19 fortbewegt. Die Falzkanten 10 der "A"-Signaturen sowie der "B"-Signaturen sind vorlaufend, wobei die "A"-Signaturen 20 von den "B"-Signaturen seitlich abgestuft sind. Wenn die Transportrichtung 19 um einen Winkel von 90° bezüglich der Transportrichtung 7 verläuft, was bevorzugt ist, ist das Ausmaß der Abstufung gleich dem Abstand 15 zwischen den Signaturen. Diese Abstufung ermöglicht es, daß ein ablenkendes Transportband 21 die "A"-Signaturen und nicht die "B"-Signaturen kontaktiert, wenn sich der Schuppenstrom an einer Ablenkstation 40 vorbei bewegt. Die "A"-Signaturen werden aus dem Schuppenstrom gezogen und in eine ablenkende Transportrichtung 22 bewegt. Die "B"-Signaturen werden von dem Transportband 13 weiterhin in die Transportrichtung 19 fortbewegt.

Die "A"-Signaturen ändern ihre Richtung nochmals, wenn sie von dem Transportband 23 kontaktiert werden. Die Signaturen bilden nun zwei separate, unabhängige, geschuppte Teilströme 5 und 6, deren Falzkanten vorlaufend sind.

Fig. 3 zeigt eine alternative Ausführungsform der winkeligen Transporteinrichtung, bei der eine Anordnung von Führungsrollen verwendet wird, um ein Paar von Signaturen in eine zur ursprünglichen Transportrichtung abgewinkelte Transportrichtung zu bewegen. Eine erste Signatur 112 und eine zweite Signatur 113 werden von oben her durch Führungsrollen oder zylindrische Elemente 101 und 102, die sich auf einer Achse 103 befinden, kontaktiert. Die Führungsrollen 101 und 102 weisen erhabene Abschnitte auf ihrem Außenumfang auf, um die Signaturen 112, 113 gegen ein Transportband oder eine andere Einrichtung, die in einer neuen abgewinkelten Transportrichtung verläuft, zu drücken. Dann werden die Signaturen 112 und 113 zu einem weiteren sich über den Signaturen 112' und 113' befindlichen Paar von Führungsrollen (nicht gezeigt) bewegt. Somit bewegt eine Vielzahl von Führungsrollen die Signaturen fort, bis diese eine weitere Fördereinrichtung 118 erreichen.

Vorzugsweise kann die winkelige Transporteinrichtung eine Halteeinrichtung 130 umfassen, die die Signaturen nur freigibt, wenn sie für den Transport in die abgewinkelte Transportrichtung bereit sind. Die Halteeinrichtung 130 verhindert, daß durch statische Elektrizität oder Reibung irrtümlich mehr Signaturen als gewünscht entlang der abgewinkelten Transportrichtung bewegt werden. Die Halteeinrichtung 130 umfaßt ein erstes Paar von Halterollen131 und ein zweites Paar von Halterollen132, die die Signaturen gegen ein Transportband oder andere Oberfläche drücken. Die Halterollen131 besitzen erhabene Abschnitte und werden im Zeittakt betätigt, so daß sich der Druck im Druckspalt genau dann löst, wenn die Signatur 112 ihren Transport in die abgewinkelte Transportrichtung beginnt. Die Halterollen131 lösen auch den Druck von der Signatur 113, weil sich diese über der Signatur 112 befindet. Die Halterollen132 können am Außenumfang entweder vollständig rund sein - in diesem Fall sind sie so positioniert, daß sie die Signatur 113 genau dann freigeben, wenn sie in die abgewinkelte Transportrichtung transportiert werden soll -, oder die Halterollen132 können erhabene Abschnitte aufweisen und im Zeittakt zur Freigabe der Signatur 113 betätigt werden, da die Halterollen131 der Signatur 112 zugeordnet sind. Selbstverständlich kann die winkelige Transporteinrichtung der Fig. 2 ebenfalls eine Halteeinrichtung umfassen.

Es ist auch möglich, die winkelige Transporteinrichtung für den Transport der Signaturen in Sätzen von drei oder mehr Signaturen zu konstruieren. Für den Transport eines Satzes von drei Signaturen würde eine zusätzliche Ablenkeinrichtung vorzusehen sein, so daß der Signatur-Hauptstrom in drei Ströme aufgeteilt werden kann.

### LISTE DER BEZUGSZEICHEN

- 1: Falzapparat (Fig. 1)
- 2: Signaturen
- 3: winkeliger Transportbereich (Transporteinrichtung)
- 5: erster Teilstrom von Signaturen
- 6: zweiter Teilstrom von Signaturen
- 7: erste Transportrichtung
- 8: Transportbänder
- 10: Falzkanten der Signaturen (Fig. 2)
- 11: abgewinkelte Transportrichtung
- 12: Paar von Signaturen
- 13: Transportband
- 15: Abstand zwischen den Signaturen
- 16: oberes Transportband
- 17: Förderelemente
- 18: obere Transportbänder
- 19: Transportrichtung
- 20: "A"-Signaturen
- 21: ablenkendes Transportband
- 22: ablenkende Transportrichtung
- 23: Transportband
- 30: Hauptstrom von Signaturen
- 40: Ablenkstation

- 101: Führungsrollen / zylindrische Elemente (Fig. 3)
- 102: Führungsrolle
- 103: Achse
- 112: Signatur
- 112': Signatur
- 113: Signatur
- 113': Signatur
- 118: Fördereinrichtung
- 130: Halteeinrichtung
- 131: erstes Paar von Halteollen
- 132: zweites Paar von Halterollen

## Patentansprüche

1. Signaturaufteilvorrichtung zum Teilen eines Hauptstroms von schuppenförmig angeordneten Signaturen in mindestens einen ersten Teilstrom (5) und einen zweiten Teilstrom (6), mit einer winkeligen Transporteinrichtung (3) zum Transportieren mindestens eines Paares (12) von Signaturen (2) in eine zur ursprünglichen Transportrichtung des Hauptstroms abgewinkelte Transportrichtung (11), und mit einer weiteren Fördereinrichtung zum Fördern des Paares (12) von Signaturen (2) in eine weitere, von der abgewinkelten Transportrichtung (11) unterschiedliche Förderrichtung,
**dadurch gekennzeichnet**
**daß** die winkelige Transporteinrichtung (3) Förderelemente (17, 101, 102) aufweist, welche die Signaturen (2) in Gruppen von mindestens zwei Signaturen (2) aus der ursprünglichen Transportrichtung des Hauptstromes (30) in die abgewinkelte Transportrichtung (11) transportieren, wobei die Signaturen (2) ihre ursprüngliche Orientierung beibehalten, und daß
die weitere Fördereinrichtung die Gruppe von Signaturen (2) zu
einer Ablenkeinrichtung (40) transportiert, wobei beim Verlassen der winkeligen Transporteinrichtung (3) eine seitliche Abstufung zwischen den Signaturen (2) der Gruppe von Signaturen (2) geschaffen wird, und wobei die Ablenkeinrichtung (40) den ersten Teilstrom (5) und den zweiten Teilstrom (6) erzeugt.

2. Signaturaufteilvorrichtung nach Anspruch 1,
**dadurch gekennzeichnet,**
**daß** die winkelige Transporteinrichtung ein oberes Transportband (16) und ein unteres Transportband umfaßt.

3. Signaturaufteilvorrichtung nach Anspruch 2,
**dadurch gekennzeichnet,**
**daß** das obere Transportband (16) Förderelemente (17) aufweist.

4. Signaturaufteilvorrichtung nach Anspruch 1,
**dadurch gekennzeichnet,**
**daß** die winkelige Transporteinrichtung mindestens eine Führungsrolle (101) umfaßt.

5. Signaturaufteilvorrichtung nach Anspruch 1,
**dadurch gekennzeichnet,**
**daß** die winkelige Transporteinrichtung eine Vielzahl von Paaren von Führungsrollen (101, 102) umfaßt, und daß jedes Paar von Führungsrollen (101, 102) auf einer Achse (103) rotierbar gelagert ist.

6. Signaturaufteilvorrichtung nach einem der vorhergehenden Ansprüche,
**dadurch gekennzeichnet,**
**daß** die abgewinkelte Transportrichtung in einem Winkel von 45° zum Signaturhauptstrom (30) verläuft.

7. Signaturaufteilvorrichtung nach einem der vorhergehenden Ansprüche,
**dadurch gekennzeichnet,**
**daß** die weitere Förderrichtung in einem Winkel von 90° zum Signaturhauptstrom (30) verläuft.

8. Signaturaufteilvorrichtung nach einem der vorhergehenden Ansprüche,
**dadurch gekennzeichnet,**
**daß** die weitere Fördereinrichtung ein Transportband umfaßt.

9. Signaturaufteilvorrichtung nach einem der vorhergehenden Ansprüche,
**dadurch gekennzeichnet,**
**daß** die Ablenkeinrichtung (40) ein Transportband umfaßt.

10. Signaturaufteilvorrichtung nach einem der vorhergehenden Ansprüche,
**dadurch gekennzeichnet,**
**daß** sich die Signaturen (2) im Hauptstrom (30) in einer "Falz-zur-Seite"-Orientierung befinden.

11. Signaturaufteilvorrichtung nach einem der vorhergehenden Ansprüche,
**dadurch gekennzeichnet,**
**daß** die Signaturen (2) in den Teilströmen (5, 6) mit ihren Falzkanten (10) vorlaufend orientiert sind.

12. Signaturaufteilvorrichtung nach einem der vorhergehenden Ansprüche,
**dadurch gekennzeichnet,**
**daß** die winkelige Transporteinrichtung (3) eine Halteeinrichtung (118) umfaßt.

13. Verfahren zum Aufteilen eines Hauptstroms (30) von schuppenförmig angeordneten Signaturen (2) in einer ersten Orientierung in mindestens zwei Teilströme (5, 6), wobei das Verfahren die folgenden Schritte umfaßt:
Transportieren des Hauptstroms (30) in eine ursprüngliche Transportrichtung (7);
Transportieren der Signaturen (2) in Gruppen von mindestens zwei Signaturen (2) in eine zur ursprünglichen Transportrichtung abgewinkelte Transportrichtung (11), wobei die Signaturen (2) in der abgewinkelten Richtung (11) die erste Orientierung beibehalten; weiteres Fördern jeder Gruppe von Signaturen (2) in eine weitere, von der abgewinkelten Transportrichtung (11) unterschiedliche Förderrichtung, wobei beim Verlassen der winkeligen Transporteinrichtung (3) eine seitliche Abstufung zwischen den Signaturen (2) der Signaturgruppe geschaffen wird; und
Teilen der Gruppe von Signaturen (2), um einen ersten Teilstrom (5) und einen zweiten Teilstrom (6) zu bilden.

14. Verfahren nach Anspruch 13
**dadurch gekennzeichnet,**
**daß** die abgewinkelte Transportrichtung (11) in einem Winkel von 45° zum Signaturhauptstrom (30) verläuft.

15. Verfahren nach einem der Ansprüche 13 oder 14,
**dadurch gekennzeichnet,**
**daß** die weitere Förderrichtung in einem Winkel von 90° zum Signaturhauptstrom (30) verläuft.

16. Verfahren nach einem der Ansprüche 13 bis 15,
**dadurch gekennzeichnet,**
**daß** die Signaturen (2) im Hauptstrom (30) mit aufeinander ausgerichteter Falzkante (10) transportiert werden.

17. Verfahren nach einem der Ansprüche 13 bis 16,
**dadurch gekennzeichnet,**
**daß** die Signaturen (2) in den Teilströmen (5, 6) mit der Falzkante (10) vorlaufend transportiert werden.

18. Verfahren nach einem der vorhergehenden Ansprüche 13 bis 17,
**dadurch gekennzeichnet,**
**daß** die Signaturen (2) in der weiteren Förderrichtung ihre erste Orientierung behalten.

## Claims

1. A signature diverting device for diverting a main stream of signatures arranged in a scale-like manner into at least a first substream (5) and a second substream (6), with an angled transporter (3) for transporting at least a pair (12) of signatures (2) in a transport direction (11) which is angled with respect to the original transport direction of the main stream and with a further conveying device for conveying the pair (12) of signatures (2) in a further conveying direction which is different from the angled transport direction (11)
**characterized in that**
the angled transporter (3) comprises lugs (17, 101, 102) which transport the signatures (2) in groups of at least two signatures (2) from the original transport direction of the main stream (30) into the angled transport direction (11), whereby the signatures (2) retain their original orientation and that
the further conveying device transports the group of signatures (2) to a diverter station (40), whereby a lateral offset is created between the signatures (2) of the group of signatures (2) and whereby the diverter station (40) creates the first substream (5) and the second substream (6).

2. The signature diverting device according to claim 1,
**characterized in**
**that** the angled transporter comprises an upper transport belt (16) and a lower transport belt.

3. The signature diverting device according to claim 2,
**characterized in**
**that** the upper transport belt (16) has lugs (17).

4. The signature diverting device according to claim 1,
**characterized in**
**that** the angled transporter comprises at least one guide roller (101).

5. The signature diverting device according to claim 1,
**characterized in**
**that** the angled transporter comprises a multiplicity of pairs of guide rollers (101, 102) and that each pair of guide rollers (101, 102) is rotatably positioned on an axis (103).

6. The signature diverting device according to one of the preceding claims,
**characterized in**
**that** the angled transport direction runs at a 45° angle to the signature main stream (30).

7. The signature diverting device according to one of the preceding claims,
**characterized in**
**that** the further conveying direction runs at a 90° angle to the signature main stream (30).

8. The signature diverting device according to one of the preceding claims,
**characterized in**
**that** the further conveyor comprises a transport belt.

9. The signature diverting device according to one of the preceding claims,
**characterized in**
**that** the diverter station (40) comprises a transport belt.

10. The signature diverting device according to one of the preceding claims,
**characterized in**
**that** the signatures (2) in the main stream (30) are in a "fold-to-the-side" orientation.

11. The signature diverting device according to one of the preceding claims,
**characterized in**
**that** the signatures (2) in the substreams (5, 6) are oriented fold leading.

12. The signature diverting device according to one of the preceding claims,
**characterized in**
**that** the angled transporter (3) comprises a holding device (130)

13. A method for diverting a main stream (30) of signatures (2) arranged in a scale-like manner in a first orientation into at least two substreams (5, 6), the method comprising the following steps:
transporting the main stream (30) in an original transport direction (7) ;
transporting the signatures (2) in groups of at least two signatures (2) in a transport direction (11) which is angled with respect to the original transport direction,
whereby the signatures (2) retain the first orientation in the angled direction (11); further conveying each group of signatures (2) in a further conveying direction which differs from the angled transport direction (11), whereby a lateral offset is created between the signatures (2) of the group of signatures when leaving the angled transporter (3); and
diverting the groups of signatures (2) in order to create a first substream (5) and a second susbtream (6).

14. The method according to claim 13,
**characterized in**
**that** the angled transport direction (11) runs at an angle 45° to the signature main stream (30).

15. The method according to one of claims 13 or 14,
**characterized in**
**that** the further conveying direction runs at an angle 90° to the signature main stream (30).

16. The method according to one of claims 13 to 15,
**characterized in**
**that** the signatures (2) in the main stream (30) are transported with folded edges which are aligned on top of each other.

17. The method according to one of claims 13 to 17,
**characterized in**
**that** the signatures (2) in the substreams (5, 6) are transported with the folded edges (10) leading.

18. The method according to one of the preceding claims 13 to 17,
**characterized in**
**that** the signatures (2) retain their first orientation in the further conveying direction.

## Revendications

1. Dispositif pour scinder ou subdiviser un flux principal de cahiers imbriqués, en au moins un premier flux partiel (5) et un second flux partiel (6), comprenant un dispositif de transport angulaire (3) destiné au transport d'au moins une paire (12) de cahiers (2) dans une direction de transport (11) déviée angulairement par rapport à la direction de transport initiale du flux principal, et comprenant un autre dispositif de transport destiné au transport de la paire (12) de cahiers (2) dans une autre direction de transport différente de la direction de transport (11) déviée angulairement,
**caractérisé en ce que** le dispositif de transport angulaire (3) comprend des éléments de transport (17, 101, 102), qui transportent les cahiers (2) en groupes d'au moins deux cahiers (2) de la direction de transport initiale du flux principal (30) à la direction de transport (11) déviée angulairement, les cahiers (2) conservant leur orientation initiale, et
**en ce que** ledit autre dispositif de transport transporte le groupe de cahiers (2) vers un dispositif déviateur (40), un étagement latéral entre les cahiers (2) du groupe de cahiers (2) étant produit lorsque celui-ci quitte le dispositif de transport angulaire (3), et le dispositif déviateur (40) engendrant le premier flux partiel (5) et le second flux partiel (6).

2. Dispositif pour scinder un flux de cahiers selon la revendication 1, **caractérisé en ce que** le dispositif de transport angulaire comprend une bande de transport supérieure (16) et une bande de transport inférieure.

3. Dispositif pour scinder un flux de cahiers selon la revendication 2, **caractérisé en ce que** la bande de transport supérieure (16) comporte des éléments de transport( 17).

4. Dispositif pour scinder un flux de cahiers selon la revendication 1, **caractérisé en ce que** le dispositif de transport angulaire comprend au moins un galet de guidage (101).

5. Dispositif pour scinder un flux de cahiers selon la revendication 1, **caractérisé en ce que** le dispositif de transport angulaire comprend un grand nombre de paires de galets de guidage (101, 102), et **en ce que** chaque paire de galets de guidage (101, 102) est montée rotative sur un axe (103).

6. Dispositif pour scinder un flux de cahiers selon l'une des revendications précédentes, **caractérisé en ce que** la direction de transport déviée angulairement s'étend selon un angle de 45° par rapport au flux principal de cahiers (30).

7. Dispositif pour scinder un flux de cahiers selon l'une des revendications précédentes, **caractérisé en ce que** ladite autre direction de transport s'étend selon un angle de 90° par rapport au flux principal de cahiers (30).

8. Dispositif pour scinder un flux de cahiers selon l'une des revendications précédentes, **caractérisé en ce que** ledit autre dispositif de transport comprend une bande de transport.

9. Dispositif pour scinder un flux de cahiers selon l'une des revendications précédentes, **caractérisé en ce que** le dispositif déviateur (40) comprend une bande de transport.

10. Dispositif pour scinder un flux de cahiers selon l'une des revendications précédentes, **caractérisé en ce que** dans le flux principal (30), les cahiers (2) se trouvent dans une orientation "pli vers le côté".

11. Dispositif pour scinder un flux de cahiers selon l'une des revendications précédentes, **caractérisé en ce que** dans les flux partiels (5, 6), les cahiers (2) sont orientés avec leur bord de pliage (10) vers l'avant.

12. Dispositif pour scinder un flux de cahiers selon l'une des revendications précédentes, **caractérisé en ce que** le dispositif de transport angulaire (3) comprend un dispositif de retenue (130).

13. Procédé pour scinder ou subdiviser un flux principal (30) de cahiers (2) imbriqués, dans une première orientation, en au moins deux flux partiels (5, 6), le procédé englobant les étapes suivantes :
transport du flux principal (30) dans une direction de transport initiale (7) ;
transport des cahiers (2) en groupes d'au moins deux cahiers (2) dans une direction de transport (11) déviée angulairement par rapport à la direction de transport initiale, les cahiers (2) conservant leur première orientation dans la direction (11) déviée angulairement ;
poursuite du transport de chaque groupe de cahiers (2) dans une autre direction de transport différente de ladiLe direction de transport (11) déviée angulairement, un étagement latéral entre les cahiers (2) du groupe de cahiers étant formé lorsque celui-ci quitte le dispositif de transport angulaire (3) ;
et subdivision du groupe de cahiers (2) en vue de former un premier flux partiel (5) et un second flux partiel (6).

14. Procédé selon la revendication 13, **caractérisé en ce que** la direction de transport (11) déviée angulairement s'étend selon un angle de 45° par rapport au flux principal de cahiers (30).

15. Procédé selon l'une des revendications 13 ou 14, **caractérisé en ce que** ladite autre direction de transport s'étend selon un angle de 90° par rapport au flux principal de cahiers (30).

16. Procédé selon l'une des revendications 13 à 15, **caractérisé en ce que** les cahiers (2) sont transportés dans le flux principal (30) avec des bords de pliage (1) alignés les uns sur les autres.

17. Procédé selon l'une des revendications 13 à 16, **caractérisé en ce que** dans les flux partiels (5, 6), les cahiers (2) sont transportés avec leur bord de pliage (10) en avant.

18. Procédé selon l'une des revendications 13 à 17, **caractérisé en ce que** les cahiers (2) conservent leur première orientation dans ladite autre direction de transport.
